# FASCICULE DE BREVET EUROPEEN

(11) **EP 0 932 810 B1**
(45) Date de publication et mention de la délivrance du brevet: **05.06.2002**
(21) Numéro de dépôt: 98942790.1
(22) Date de dépôt: 27.08.1998
(51) Int. Cl.: F41F 3/08

(54) **CONTENEUR DE STOCKAGE ET DE LANCEMENT D'UNE ARME DU TYPE TORPILLE**
CONTAINER ZUR LAGERUNG UND ZUM ABSCHIESSEN EINES TORPEDOS
CONTAINER FOR STORING AND LAUNCHING A TORPEDO-TYPE WEAPON

(30) Priorité: 28.08.1997 FR 9710741
(43) Date de publication de la demande: 04.08.1999
(73) Titulaire: ETAT FRANCAIS Représenté par le Délégué Général pour l'Armement, 00460 Armées (FR)
(72) Inventeur: MARCHAT, Henri, F-16430 Champniers (FR); FORESTIER, Michel, F-16590 Brie (FR); BOISSINOT, Jean-Pierre, F-16340 L'Isle d'Espagnac (FR); SURGET, Jacky, F-16600 Magnac/Touvre (FR); JOLET, Michel, F-16600 Moruac (FR)
(86) Numéro de dépôt international: FR9801858
(87) Numéro de publication internationale: WO9911996

(56) Documents cités:
- EP-A- 0 054 877
- EP-A- 0 662 599
- FR-A- 1 590 790
- US-A- 3 756 181

## Description

La présente invention concerne un conteneur pour une arme de type torpille légère à partir d'un bâtiment de surface, ledit conteneur étant directement installé en position de tir et fonctionnant de manière autonome.

Pour lancer des armes du type torpilles légères à partir d'un bâtiment de surface on utilise généralement des tubes de lancement horizontaux ou des catapultes installés sur le pont du bâtiment ou dans des locaux spécifiques généralement équipés de moyens de manutention et de chargement des armes dans les tubes ou sur les catapultes.

Stockées dans des conteneurs, les torpilles légères imposent à l'équipage de lourdes étapes de manutention de conditionnement et de mise en place de l'arme dans les moyens de lancement. Pendant toutes ces phases, l'arme n'est plus protégée et est exposée à des risques d'endommagement. Par ailleurs les installations de manutention des armes et de chargement des tubes sont généralement complexes, demandent des servants supplémentaires et sont génératrices de surcoûts dus à leurs études, à leur réalisation ainsi qu'à leur maintenance.

L'énergie nécessaire au lancement des armes du type torpille légère est généralement fournie par de l'air comprimé. Pour un lancement par tube,les bouteilles sont placées dans la porte de culasse ou sur le tube ; l'ouverture d'une soupape crée une surpression à l'arrière de l'arme qui est alors propulsée vers l'avant du tube et éjectée à l'extérieur du bateau. Pour un lancement par catapulte, les bouteilles d'air comprimé fournissent l'énergie à un vérin qui propulse l'arme pour l'éjecter du bateau. Les installations utilisant des tubes ou des catapultes comprennent également un tableau d'air comprimé destiné au chargement initial des bouteilles de lancement ou à leur rechargement après utilisation.

Le brevet EP662599 décrit un conteneur duquel il n'est pas nécessaire d'extraire la torpille pour la lancer. Il contient une torpille comportant des piles servant à l'alimentation des moyens de propulsion, une sécurité isolant un boîtier d'armement de la charge, ladite sécurité étant effacée au moment du départ de l'arme. Sur la plupart des torpilles légères, ces éléments sont maintenus en place par un dispositif appelé "épingle unique". En outre, la torpille comporte une prise de télé réglage reliée à l'ordinateur de commande pour la programmation de l'arme. Ces éléments doivent être retirés le plus tard possible au moment du lancement. Or, c'est le mouvement de la torpille qui produit le retrait de ces dispositifs.

Un tel conteneur présente de nombreux inconvénients.

D'une part, ce conteneur n'est pas autonome dans la mesure où il est nécessaire de retirer les faces avant et arrière de la torpille, pour permettre le branchement de la source d'énergie et le départ de la torpille et de les positionner sur un banc de lancement, fournissant l'énergie indispensable au lancement.

D'autre part, on observe une dégradation quasi-systématique des éléments de retrait de la prise de téléréglage ce qui accroît la charge de travail nécessaire pour permettre une nouvelle utilisation du conteneur.

C'est pourquoi le but principal de l'invention est de fournir un conteneur de stockage et de lancement d'une arme du genre torpille permettant le lancement autonome de l'arme depuis sa position de stockage sans aucune opération de manutention et sans dégradation de la prise de téléréglage lors du lancement de la torpille.

Un autre but de l'invention est de fournir un conteneur de stockage et de lancement par air comprimé permettant d'une part le stockage des armes en atelier, d'autre part le transport des armes vers les bâtiments qui doivent en être équipés.

Par conséquent, l'objet de l'invention est un conteneur de stockage et de lancement d'une arme du genre torpille légère, ledit conteneur comprenant des moyens de gerbage et des dispositifs, reliés à l'arme, de sécurité d'armement et de téléréglage, ce dernier comportant notamment une prise de téléréglage, conteneur caractérisé en ce qu'il intègre des moyens de stockage et de libération d'air comprimé nécessaire simultanément au lancement de l'arme et à la séparation des dispositifs de sécurité et de téléréglage reliés à celle-ci, ainsi que des moyens permettant à l'air comprimé d'arriver jusqu'à un dispositif d'extraction de la prise de téléréglage.

Selon une caractéristique additionnelle il comporte des moyens de désactivation du système de tenue de la torpille et des moyens de maintien de la position verrouillée d'une épingle.

Selon une caractéristique particulière, les moyens de stockage et de libération de l'air comprimé comportent un réservoir, une soupape de lancement intégrée à ce réservoir, un robinet à purge à manoeuvre lente pour le remplissage et la purge du réservoir.

Selon une autre caractéristique les moyens permettant à l'air sous pression d'arriver à la prise de téléréglage comportent un électrodistributeur.

Selon une autre caractéristique, les moyens d'extraction de la prise de téléréglage comportent un corps, un piston articulé en sur le levier lui-même articulé en sur le corps, un câble étant accroché par une extrémité sur le levier, l'autre extrémité étant fixée sur la prise de téléréglage après passage sur un axe.

Selon une autre caractéristique, le dispositif de désactivation du système de tenue de la torpille comporte un piston et un verrou.

Les buts, objets et caractéristiques de l'invention apparaissent clairement à la lecture de la description réalisée conjointement aux dessins dans lesquels :
- la figure 1 est une représentation du conteneur selon l'invention et de la torpille qu'il contient,
- la figure 2 est une représentation simplifiée d'un dispositif d'extraction d'une prise de télérèglage.
- la figure 3 est une représentation simplifiée d'un dispositif d'extraction d'une épingle ; la figure 3' est une vue selon F.
- la figure 4 est une représentation simplifiée d'un dispositif de tenue de torpille.
- la figure 5 est une représentation simplifiée de robinets à manoeuvre lente et d'un électrodistributeur de mise de feu.
- la figure 6 est une illustration de la capacité du conteneur selon l'invention à être gerbé naturellement.

Comme il a été mentionné, un but de l'invention est d'éviter les manipulations de la torpille pour l'amener en position de tir. Le conteneur selon l'invention permet d'atteindre ce but puisqu'il est directement installé en position de tir. Un autre but de l'invention est de permettre le stockage en atelier et le transport de l'arme vers les bâtiments sans manipulation de l'arme elle-même. Le conteneur selon l'invention permet d'atteindre ce but car il remplace les conteneurs classiques de stockage et de transport des torpilles légères.

Les différentes figures laissent apparaître :
. le corps du conteneur 1, les moyens de gerbage 2, représentés ici par des cadres, un couvercle ou tape avant 3, un surbau 4 sur lequel est fixé un dispositif d'extraction de prise de téléréglage 5, un dispositif d'extraction de l'épingle 6, une traversée étanche 7 assurant la liaison avec la prise de télérèglage torpille, un dispositif de déshydratation 8 permettant de maintenir une hygrométrie définie, un dispositif de tenue torpille 9, coopérant avec une sphère 15 sur la torpille,
. une virole arrière 10 intégrant l'ensemble des équipements nécessaires pour le stockage et la libération de l'énergie de lancement, soit : un réservoir 11, une soupape de lancement 12 intégrée à ce réservoir, un robinet à purge à manoeuvre lente 13 pour le remplissage et la purge du réservoir, un robinet à manoeuvre lente 14 permettant la continuité du circuit d'air de lancement vers un électrodistributeur de mise de feu 16.

En atelier, la virole 10 est désolidarisée du corps de conteneur. La torpille est guidée dans le corps 1 par des glissières. Le dispositif de tenue torpille 9 est mis en place de manière à immobiliser la torpille par l'intermédiaire de sa sphère 15.

Le fonctionnement en sera examiné plus avant dans le texte. La prise de télérèglage 5 et l'épingle 6 sont mises en place. La virole 10 est remontée à l'arrière du corps 1. Après raccordement à une installation ad-hoc le robinet à purge à manoeuvre lente 13 est ouvert pour permettre le remplissage du réservoir 11. Un capteur de pression (non représenté sur la figure 1) permet de connaître la pression à l'intérieur du réservoir 11. Après fermeture du robinet 13 et mise en place du capuchon 17 montré sur la figure 5, le conteneur I est prêt, soit pour un stockage en atelier, soit pour un transport vers un bâtiment.

Les conteneurs sont positionnés à la périphérie du bâtiment de manière à être directement en position de tir. Les conteneurs peuvent notamment être gerbés. Les moyens de gerbage2 peuvent par exemple être des cadres constitués de deux parties assemblées mécaniquement. Les faces inférieures et supérieures sont usinées pour servir de plan de pose, soit sur un carfingage, soit sur deux autres conteneurs dans le cas d'un gerbage. Chaque cadre est équipé de dispositif de centrage permettant le positionnement des conteneurs sur leur carlingage de fixation, ou dans le cas d'un gerbage, le positionnement des conteneurs supérieurs par rapport aux conteneurs inférieurs. Les dispositifs de fixation sont intégrés aux cadres.

Selon l'invention, l'installation du conteneur sur le bâtiment donne lieu aux opérations suivantes :
a) fixation du conteneur par l'intermédiaire des moyens de gerbage 2,
b) branchement du câble de transmission des données torpille depuis l'ordinateur de commande du bâtiment sur la traversée étanche 7 et du câble de transmission des sécurités électriques et de l'ordre de mise à feu,
c) dépose du capuchon 18,ouverture du robinet à manoeuvre lente 14 pour permettre à l'air sous pression d'arriver à l'électrodistributeur de mise de feu 16, remise en place du capuchon 18 (cf. figure 5). Un capteur 19 permet de connaître la position du robinet à manoeuvre lente 14.

Le conteneur est prêt pour un tir.

L'ordre de mise de feu pour le lancement, délivré par l'ordinateur de commande du bâtiment entraîne la séquence suivante :
a)Ouverture de l'électrodistributeur de mise de feu 16 qui permet à l'air sous pression d'arriver au dispositif d'extraction de la prise de télérèglage 5.
   L'électrodistributeur possède une commande manuelle 20, accessible après avoir enlevé le capuchon 21, qui permet un lancement "secours" en manuel (cf. figure 5).
b) Le dispositif d'extraction de la prise de télérèglage 5 montré sur la figure 2 comporte un corps 30. un piston 31 articulé en 32 sur un levier 33 lui-même articulé en 34 sur un corps 30. Un câble 35 est accroché par une de ses extrémités sur le levier 33, l'autre extrémité étant fixée sur la prise de télérèglage 5 après passage sur un axe 36.
   L'arrivée de l'air en provenance de l'électrodistributeur de mise de feu 16 provoque le déplacement du piston 31 donc du levier 33. La traction exercée sur le câble 35 entraîne l'extraction de la prise de télérèglage 5.
   Lorsqu'il est en fin de course, le piston 31 découvre un orifice qui permet à l'air sous pression d'arriver au dispositif de tenue torpille 9.
c) Le dispositif de tenue torpille 9 montré sur la figure 4 comporte deux mâchoires 41 et 42 articulées autour de l'axe 43, maintenues en position par le verrou 44. Celui-ci est relié à un piston 45. L'ensemble est monté dans le corps 46. Dans la position représentée, la torpille est immobilisée longitudinalement par l'intermédiaire de sa sphère 15.
   L'arrivée de l'air en provenance du dispositif d'extraction de la prise de télérèglage 5 provoque le déplacement du piston 45 qui entraîne en tranelation le verrou 44 et par la même le déverrouillage des mâchoires 41 et 42.
   En fin de course, le piston 45 découvre un orifice qu permet à l'air sous pression d'arriver à la soupape de lancement 12 et de provoquer sont ouverture. Cette ouverture brutale libère le gaz comprimé ce qui provoque la mise en mouvement vers l'avant de la torpille, mouvement rendu possible par le déverrouillage des mâchoires 41 et 42.
   Comme on va le voir le mouvement vers l'avant de la torpille entraîne la libération de l'épingle 6.
d) Le dispositif d'extraction de l'épingle 6 montré sur la figure 3 comporte un support 51 fixé sur le surLau 4, un levier 52 monté sur un axe 55 d'un électroaimant rotatif 53, un capteur 54, une commande manuelle 57 (non montée à demeure).

En lancement nominal, le levier 52 maintient en position la tête de l'épingle 6 sous l'action du ressort de rappel de l'électroaimant 53. Le capteur 54 informe le calculateur de lancement de la position verrouillée de l'épingle 6. autorisant ainsi le lancement.

Lors du mouvement vers l'avant de la torpille, l'épingle 6 est soumise à un mouvement de translation sous l'action du levier 52, et elle libère alors les différentes sécurités de la torpille.

Un mode de lancement, appelé lancement inerte, nécessite de ne pas extraire l'épingle 6 pendant le lancement. Pour cela le dispositif d'extraction de l'épingle 6 comporte un électroaimant 53 dont l'alimentation entraîne une rotation du levier 52 donc la libération de la tête de l'épingle 6. Le capteur 54 est alors relâché, ce relâchement autorisant la poursuite de la séquence par alimentation de l'électrodistributeur de mise de feu 16.

Dans le cas d'absence d'alimentation électrique de 30 l'électroaimant 53 ou de panne de ce dernier, une commande manuelle 57, mise en place après démontage du capuchon 58 fixé sur le surbau 4, permet d'actionner le levier 52 et par la même de libérer la tête de l'épingle 6. La séquence peut alors se poursuivre.

Une autre disposition du conteneur selon l'invention concerne le couvercle ou tape avant 3. En effet le couvercle ou tape avant 3 est fixé au corps du conteneur à l'aide d'un joint(non représenté) de manière telle que, dés que l'air de lancement est libéré, une surpression se crée à l'intérieur du conteneur, et provoque l'éjection du couvercle 3 avant que la torpille n'ai parcouru la distance qui les séparait initialement. En d'autres termes, lors du tir de la torpille, l'éjection de la tape avant (3) est provoquée par une surpression à l'intérieur du document, cette éjection ayant lieu avant que la torpille n'ai parcouru la distance qui la sépare de la tape avant (3). Le lancement s'effectue donc en toute sécurité pour la torpille.

En résumé, la présente invention permet donc, grâce à l'utilisation d'un conteneur selon l'invention d'obtenir un certain nombre d'avantages tels que :
a) la protection de la torpille pendant toute la durée de son stockage en atelier, son transport, sa manutention, son installation sur les postes de tir,
b) les cadres du conteneur permettent son gerbage naturel soit en stockage en atelier, soit en installation à bord,
c) le conteneur selon l'invention peut être utilisé sans aucune manutention après son installation sur les postes de tir, car il est autonome et integre tous les dispositifs nécessaires au stockage de l'énergie de lancement, à son chargement et à sa libération, sans qu'il soit nécessaire d'établir de liaison vers un tableau d'air installé à bord des bâtiments.

Selon l'invention, le dispositif pneumatique d'extraction de la prise de téléréglage permet une extraction optimale évitant toute détérioration des éléments de contact de la prise. Par ailleurs. la fin du mouvement du piston 31 permet d'assurer la continuité du circuit d'air vers l'équipement suivant. La séquence de lancement est ainsi parfaitement décomposée, une action élémentaire ne commençant que lorsque la précédente est terminée.

## Revendications

1. Conteneur de stockage et de lancement d'une arme du genre torpille légère, ledit conteneur comprenant des moyens de gerbage (2) et des dispositifs, reliés à l'arme, de sécurité d'armement et de téléréglage, ce dernier comportant notamment une prise de téléréglage 5, conteneur **caractérisé en ce qu'**il intègre des moyens de stockage et de libération d'air comprimé nécessaire simultanément au lancement de l'arme et à la séparation des dispositifs de sécurité et de téléréglage reliés à celle-ci, ainsi que des moyens permettant à l'air comprimé d'arriver jusqu'à un dispositif;d'extraction de la prise de téléréglage (5).

2. Conteneur selon la revendication 1. **caractérisé en ce qu'**il comporte des moyens de désactivation du système de tenue de la torpille (9) et des moyens de maintien de la position verrouillée d'une épingle (6).

3. Conteneur selon l'une quelconque des revendications 1 et 2, **caractérisé en ce que** les moyens de stockage et de libération de l'air comprimé comportent un réservoir (11), une soupape de lancement (12) intégrée à ce réservoir, un robinet à purge à manoeuvre lente (13) pour le remplissage et la purge du réservoir (11).

4. Conteneur selon l'une quelconque des revendications 1 à 3, **caractérisé en ce que** les moyens permettant à l'air sous pression d'arriver à la prise de téléréglage (5) comportent un électrodistributeur (16).

5. Conteneur selon l'une quelconque des revendications 1 à 4, **caractérisé en ce que** les moyens d'extraction de la prise de téléréglage ( 5) comportent un corps (30), un piston (31) articulé en (32) sur le levier (33) lui-même articulé en (34) sur le corps (30), un câble (35) étant accroché par une extrémité sur le levier (33), l'autre extrémité étant fixée sur la prise de téléréglage après passage sur un axe (36).

6. Conteneur selon l'une quelconque des revendications 2 à 5, **caractérisé en ce que** le dispositif de désactivation du système de tenue de la torpille (9) comporte un piston (45) et un verrou (44).

7. Conteneur selon l'une quelconque des revendications 2 à 6, **caractérisé en ce que** le dispositif de maintien de la position verrouillée de l'épingle (6) comporte un support (51) fixé sur le surbau (4), un levier (52) monté sur l'axe (55) d'un électroaimant rotatif (53), un capteur (54) de position, une commande manuelle (57).

8. Conteneur selon l'une des revendications 1 à 7, **caractérisé en ce qu'**il comporte une tape avant (3) dont l'éjection est provoquéepar une surpression à l'intérieur du conteneur, cette éjection ayant lieu lors du tir et avant que la torpille n'ai parcouru la distance qui la sépare de la tape avant ( 3).

## Patentansprüche

1. Behälter zum Lagern und zum Abschießen einer Waffe des Typs leichtes Torpedo, wobei der Behälter Mittel (2) zum Stapeln und mit der Waffe verbundene Vorrichtungen für die Sicherung der Bewaffnung und für die Fernsteuerung aufweist, wobei letztere insbesondere einen Fernsteuer-Anschluß 5 aufweist, wobei der Behälter **dadurch gekennzeichnet ist, daß** er Mittel zum Lagern und zum Freigeben von komprimierter Luft integriert, die gleichzeitig zum Abschießen der Waffe und zum Trennen der mit dieser verbundenen Sicherheits- und Fernsteuer-Vorrichtungen notwendig ist, sowie Mittel, die es der komprimierten Luft ermöglichen, zu einer Vorrichtung zum Herausziehen des Fernsteuer-Anschlusses (5) zu gelangen.

2. Behälter nach Anspruch 1, **dadurch gekennzeichnet, daß** er Mittel zum Desaktivieren des Systems (9) zum Halten des Torpedos und Mittel zum Beibehalten der verriegelten Position eines Stiftes (6) enthält.

3. Behälter nach einem der Ansprüche 1 und 2, **dadurch gekennzeichnet, daß** die Mittel zum Lagern und zum Freigeben von komprimierter Luft einen Vorratsbehälter (11), ein Abschuß-Ventil (12), das in den Vorratsbehälter integriert ist, und einen langsam zu bedienenden Entleer-Hahn (13) für das Füllen und Entleeren des Vorratsbehälters (11) aufweisen.

4. Behälter nach einem der Ansprüche 1 bis 3, **dadurch gekennzeichnet, daß** die Mittel, die es der unter Druck stehenden Luft ermöglichen, zu dem Fernsteuer-Anschluß (5) zu gelangen, einen elektrischen Verteiler (16) aufweisen.

5. Behälter nach einem der Ansprüche 1 bis 4, **dadurch gekennzeichnet, daß** die Mittel zum Herausziehen des Fernsteuer-Anschlusses (5) einen Körper (30) aufweisen, einen Kolben (31), der bei (32) an einem Hebel (33) angelenkt ist, der wiederum bei (34) an dem Körper (30) angelenkt ist, wobei ein Kabel (35) an einem Ende an dem Hebel (33) eingehängt ist, wobei das andere Ende nach dem Durchgang durch eine Achse (36) an dem Fernsteuer-Anschluß befestigt ist.

6. Behälter nach einem der Ansprüche 2 bis 5, **dadurch gekennzeichnet, daß** die Vorrichtung zum Desaktivieren des Systems (9) zum Halten des Torpedos einen Kolben (45) und einen Riegel (44) aufweist.

7. Behälter nach einem der Ansprüche 2 bis 6, **dadurch gekennzeichnet, daß** die Vorrichtung zum Beibehalten der verriegelten Position des Stiftes (6) einen Träger (51) aufweist, der am Süll (4) befestigt ist, einen Hebel (52), der auf der Achse (55) eines Dreh-Elektromagneten (53) angebracht ist, einen Positionssensor (54) und eine manuelle Steuerung (57).

8. Behälter nach einem der Ansprüche 1 bis 7, **dadurch gekennzeichnet, daß** er einen vorderen Deckel (3) enthält, dessen Ausstoß von einem Überdruck im Inneren des Behälters hervorgerufen wird, wobei dieser Ausstoß beim Schießen stattfindet, bevor das Torpedo die Distanz zurückgelegt hat, die es von dem vorderen Deckel (3) trennt.

## Claims

1. Container for storage and launching of a weapon of the light torpedo type, the said container comprising stacking means (2), and devices, which are connected to the weapon for safety of loading and remote control, the latter comprising in particular a remote control connector (5), which container is **characterised in that** it incorporates means for storage and release of pressurised air, which is necessary at the same time for launching of the weapon, and for separation of the devices for safety and remote control which are connected to the latter, as well as means which allow the compressed air to reach a device for extraction of the remote control connector (5).

2. Container according to claim 1, **characterised in that** it comprises means for deactivation of the system for retention of the torpedo (9), and means for maintenance of the locked position of a pin (6).

3. Container according to claim 1 or claim 2, **characterised in that** the means for storage and release of compressed air comprise a tank (11), a launching valve (12) which is integrated in this tank, and a slow-operating drain valve (13) for the filling and the draining of the tank (11).

4. Container according to any one of claims 1 to 3, **characterised in that** the means which allow the compressed air to reach the remote control connector (5) comprise a solenoid valve (16).

5. Container according to any one of claims 1 to 4, **characterised in that** the means for extraction of the remote control connector (5) comprise a body (30), a piston (31) which is articulated at (32) on the lever (33), which itself is articulated at (34) on the body (30), a cable (35) being connected at one end onto the lever (33), the other end being secured to the remote control connector after passage along a shaft (36).

6. Container according to any one of claims 2 to 5, **characterised in that** the device for deactivation of the system for retention of the torpedo (9) comprises a piston (45) and a bolt (44).

7. Container according to any one of claims 2 to 6, **characterised in that** the device for maintenance of the locked position of the pin (6) comprises a support (51) which is secured to the coaming (4), a lever (52) which is fitted onto the shaft (55) of a rotary electromagnet (53), a position sensor (54), and a manual control (57).

8. Container according to any one of claims 1 to 7, **characterised in that** it comprises a front cover (3), ejection of which is caused by excess pressure inside the container, this ejection taking place during firing, and before the torpedo has travelled the distance which separates it from the front cover (3).
